# EUROPÄISCHE PATENTSCHRIFT

(11) **EP 1 441 175 B1**
(45) Veröffentlichungstag und Bekanntmachung des Hinweises auf die Patenterteilung: **27.08.2008**
(21) Anmeldenummer: 03027669.5
(22) Anmeldetag: 03.12.2003
(51) Int. Cl.: F22D 5/26

(54) **Verfahren und Vorrichtung zur Erzeugung von Wasserdampf für die Wäschepflege**
Process and apparatus for the generation of steam for fabric care
Procédé et appareil de production de vapeur d'eau pour le traitement du linge

(30) Priorität: 25.01.2003 DE 10302972
(43) Veröffentlichungstag der Anmeldung: 28.07.2004
(73) Patentinhaber: Electrolux Home Products Corporation N.V., 1930 Zaventem (BE)
(72) Erfinder: Berghänel, Dietmar, 09119 Chemnitz (DE); Koustov, Nikolai, 09130 Chemnitz (DE); Lampe, Hansjörg, 90491 Nürnberg (DE); Klug, Hans-Joachim, 90610 Winkelhaid (DE); Schmidt, Dieter, 90552 Röthenbach (DE)
(74) Vertreter: Baumgartl, Gerhard Willi

(56) Entgegenhaltungen:
- EP-A- 0 843 039
- EP-A- 1 275 767
- WO-A-96/32607

## Beschreibung

Die Erfindung betrifft ein Verfahren und eine Vorrichtung zur Erzeugung von Wasserdampf für die Wäschepflege.

Nach dem Stand der Technik kommen Vorrichtungen zum Erzeugen von Wasserdampf z. B. in Espresso-Maschinen zum Einsatz. Dabei ist ein Verdampfer vorgesehen, dessen Arbeitstemperatur mit einem Thermostat geregelt wird. Dem Verdampfer wird entweder manuell oder automatisch Wasser zugeführt. Der erzeugte Heißdampf ist nicht tropfenfrei; er eignet sich nicht zur Behandlung von Wäsche.

Des Weiteren ist es auch bekannt, die dem Verdampfer zugeführte Menge an Wasser mittels eines Schwimmerschalters zu regeln. Eine solche mechanische Regelung ist insbesondere bei Wasser mit einem hohem Kalkgehalt störanfällig. Es kann durch Kalkablagerungen zum Verklemmen des Schwimmers kommen. Außerdem kann auch mit einer solchen Regelung kein zur Behandlung von Wäsche geeigneter tropfenfreier Heißdampf erzeugt werden.

Aus der WO96/32607 A1 ist ein Verdampfer bekannt, der entsprechend dem so genannten Boilerverfahren arbeitet und einen Tank für zu verdampfende Flüssigkeit aufweist. Es ist eine Einrichtung zur automatischen Zufuhr von Flüssigkeit in den Tank vorgesehen. Um die zu verdampfende Flüssigkeit auf einem möglichst niedrigen Niveau zu halten und dennoch eine ununterbrochene Dampferzeugung zu gewährleisten, ist eine Niveausteuerung umfasst, die ein Nachfüllen von zu verdampfender Flüssigkeit in den Tank in Abhängigkeit von der Temperatur der im Tank befindlichen Flüssigkeit steuert.

Aufgabe der Erfindung ist es, die eingangs erwähnten Nachteile nach dem Stand der Technik zu beseitigen, die insbesondere bei Dampferzeugern auftreten, die nach dem Durchlauferhitzerprinzip arbeitet. Es sollen insbesondere ein Verfahren und eine Vorrichtung angegeben werden, mit denen zuverlässig tropfenfreier Heißdampf zur Behandlung von Wäsche erzeugt werden kann.

Diese Aufgabe wird durch die Merkmale der Ansprüche 1 und 12 gelöst. Zweckmäßige Ausgestaltungen ergeben sich aus den Merkmalen der Ansprüche 2 bis 11 und 13 bis 20.

Nach Maßgabe der Erfindung ist ein Verfahren zur Erzeugung von Wasserdampf für die Wäschepflege mit folgenden Schritten vorgesehen:
a) Erzeugen eines Messsignals, welches zu einer in einem Verdampfer herrschenden Arbeitstemperatur korrespondiert,
b) Erzeugen einer Abfolge von Steuerimpulsen unter Verwendung des Messsignals, wobei eine Impulsbreite der Steuerimpulse zur Arbeitstemperatur korrespondiert, und
c) Ansteuern einer Wasserzuführvorrichtung mittels der Steuerimpulse, so dass dem Verdampfer mit zunehmender Arbeitstemperatur eine zunehmende Menge an Wasser pro Zeiteinheit zugeführt wird.

Mit dem vorgeschlagenen Verfahren wird dem Verdampfer taktweise jeweils so viel Wasser zugeführt, dass in Abhängigkeit von dessen Arbeitstemperatur das Wasser vollständig verdampft und damit ein tropfenfreier Heißdampf zur Verfügung gestellt werden kann. Das vorgeschlagene Verfahren ist unanfällig gegenüber Störungen. Zur Steuerung der Menge des dem Verdampfer zugeführten Wassers werden keine mit dem Wasser in Kontakt befindlichen mechanischen Elemente benötigt..Das vorgeschlagene Verfahren ist universell. Es lässt sich ohne großen Aufwand an die jeweilige Leistung eines Verdampfers anpassen.

Nach einer Ausgestaltung werden die Steuerimpulse mit konstanter Frequenz erzeugt. Das vereinfacht die technische Umsetzung des Verfahrens. Weiter ist es zweckmäßig, dass unterhalb einer vorgegebenen Arbeitstemperatur keine Steuerimpulse erzeugt werden. Das gewährleistet stets die Erzeugung eines tropfenfreien Heißdampfs.

Weiter hat es sich als zweckmäßig erwiesen, dass das Messsignal unter Verwendung eines temperaturabhängigen Widerstands oder eines Thermoelements erzeugt wird. In diesem Fall kann als Messsignal eine mit zunehmender Arbeitstemperatur zunehmende Gleichspannung erzeugt werden. Eine solche Gleichspannung lässt sich technisch ohne großen Aufwand in die gewünschten Steuerimpulse umsetzen.

Zum Zuführen des Wassers zum Verdampfer kann ein elektromagnetisches Ventil geöffnet oder eine Pumpe angesteuert werden. Damit ist eine besonders einfache Wasserzuführung möglich.

Zur Erzeugung der Steuerimpulse werden zweckmäßigerweise folgende Schritte durchgeführt:
aa1) Erfassen des Messsignals und einer ersten vorgegebenen Impulsfolge mittels eines ersten Komparators,
aa2) Umwandeln der erfassten Signale in eine Wechselspannung mit einem zur Arbeitstemperatur korrespondierenden Taktverhältnis,
bb) Umwandeln der Wechselspannung mittels eines Integrators in eine zweite Gleichspannung, deren Größe umgekehrt proportional zur gemessenen Arbeitstemperatur ist,
cc1) Erfassen der zweiten Gleichspannung und einer zweiten Impulsfolge mittels eines zweiten Komparators und
cc2) Umwandeln der erfassten Signale in die Steuerimpulse.

Die vorgenannten Verfahrensschritte lassen sich ohne großen Aufwand mit einer herkömmlichen speicherprogrammierbaren Steuerung realisieren.

Es hat sich als zweckmäßig erwiesen, dass das Verhältnis der Frequenzen der ersten und der zweiten Impulsfolge etwa 20:1 ist. Dabei kann die Frequenz der ersten Impulsfolge vorteilhafter Weise 10 Hz sein. Die erste und die zweite Impulsfolge kann aus Sägezahnimpulsen gebildet sein. Zweckmäßigerweise ist die Abfolge der Steuerimpulse aus Rechteckimpulsen gebildet. Das ermöglicht eine präzise Ansteuerung der Wasserzuführvorrichtung.

Nach weiterer Maßgabe der Erfindung ist eine Vorrichtung zur Erzeugung von Wasserdampf für die Wäschepflege vorgesehen mit
einem Verdampfer und einer damit verbundenen Wasserzuführvorrichtung,
einer Einrichtung zum Erzeugen eines Messsignals, welches zu einer im Verdampfer herrschenden Arbeitstemperatur korrespondiert,
einer Einrichtung zum Erzeugen einer Abfolge von Steuerimpulsen mit einer zur Arbeitstemperatur korrespondierenden Impulsbreite,
einer Einrichtung zum Ansteuern der Wasserzuführvorrichtung mittels der Steuerimpulse, so dass dem Verdampfer mit zunehmender Arbeitstemperatur eine zunehmende Menge an Wasser pro Zeiteinheit zugeführt wird.

Die vorgeschlagene Vorrichtung besteht aus wenigen Teilen. Sie ist einfach herzustellen, relativ robust und störunanfällig.

Die Einrichtung zum Erzeugen eines Messsignals kann zweckmäßigerweise einen temperaturabhängigen Widerstand oder ein Thermoelement aufweisen. Damit ist es auf einfache Weise möglich, eine zur Arbeitstemperatur korrespondierende Gleichspannung bereitzustellen. Die Einrichtung zur Erzeugung der Steuerimpulse umfasst zweckmäßigerweise eine speicherprogrammierbare Steuerschaltung. Die speicherprogrammierbare Steuerschaltung ist vorteilhafterweise so programmiert, dass als Steuerimpulse Rechteckimpulse erzeugt werden, deren Impulsbreite zur Arbeitstemperatur korrespondiert. Ferner ist es zweckmäßig, dass die Steuerimpulse mit konstanter Frequenz erzeugt werden. Die Steuerschaltung kann eine Einrichtung zum Einstellen des für die Erzeugung von Steuerimpulsen zu berücksichtigenden Arbeitstemperaturbereichs aufweisen. Die vorgeschlagene Steuerschaltung ist relativ einfach realisierbar. Sie kann preiswert zur Verfügung gestellt werden.

Die Wasserzuführvorrichtung weist zweckmäßigerweise ein elektromagnetisches Ventil oder eine elektrische Wasserpumpe auf. Derartige elektromechanische Bauelemente sind zuverlässig und können mittels Steuerimpulsen einfach angesteuert werden. Nach einem weiteren Ausgestaltungsmerkmal sind der Verdampfer, die Wasserzuführvorrichtung und die speicherprogrammierte Steuerschaltung im Gehäuse eines Haushaltswäschetrockners aufgenommen. Es kann eine, vorzugsweise als Steigleitung ausgebildete, Dampfversorgungsleitung vom Verdampfer zu einem von einer rotierbaren Wäschetrommel umgebenen Wäschebehandlungsraum vorgesehen sein. Ein solcher Haushaltswäschetrockner eignet sich nicht nur zum Trocknen sondern auch zum Behandeln von Wäsche mit Heißdampf. Es kann damit insbesondere geruchsbelastete Wäsche gereinigt werden, ohne dass sie gesondert gewaschen werden muss.

Nachfolgend wird anhand der Zeichnungen ein Ausführungsbeispiel der Erfindung näher erläutert. Es zeigen:
- Fig. 1: ein Blockschaltbild einer Schaltung zur Dosierung von Wasser und
- Fig. 2: die an den in Ziff. 1 gezeigten Messpunkten abfallenden Spannungen.

Fig. 1 zeigt ein Blockschaltbild einer erfindungsgemäßen Vorrichtung zur Regelung einer einem Verdampfer zuzuführenden Menge an Wasser. Die pro Zeiteinheit zugeführte Menge an Wasser wird in Abhängigkeit der Arbeitstemperatur des Verdampfers geregelt.

Zur Messung der Arbeitstemperatur eines herkömmlichen (hier nicht gezeigten) Verdampfers ist ein Thermoelement 1 vorgesehen, welches mit einem ersten Komparator 2 verbunden ist. Einem Wechselspannungsgenerator 3 ist ein Pegelregler 4 nachgeschaltet, der ausgangsseitig mit dem anderen Eingang des ersten Komparators 2 verbunden ist. Ausgangsseitig ist der erste Komparator 2 unter Zwischenschaltung eines Integrators 5 mit einem Eingang eines zweiten Komparators 6 verbunden.

Ein Taktgenerator 7 ist unter Zwischenschaltung eines Differenzierglieds 8 mit dem anderen Eingang des zweiten Komparators 6 verbunden. Am Ausgang des zweiten Komparators 6 ist ein Schaltgerät 9, z.B. ein Relais, ein elektromagnetisches Ventil, eine Wasserpumpe oder dgl. angeschlossen.

Die Funktion der Vorrichtung ist folgende:

Die mit dem Thermoelement 1 erzeugte Thermospannung (siehe Fig. 2 lit. d) wird dem ersten Komparator 2 zugeführt. Der Wechselspannungsgenerator 3 erzeugt eine Wechselspannung von z.B. 10 Hz, die im nachgeschalteten Pegelregler 4 in eine Sägezahnspannung (siehe Fig. 2 lit. c) einer Frequenz von ebenfalls 10 Hz umgewandelt und dann ebenfalls dem ersten Komparator 2 zugeführt wird. Mittels des ersten Komparators 2 wird die in Fig. 2 lit. e schematisch angedeutete Wechselspannung mit einem Taktverhältnis erzeugt, das zur gemessenen Arbeitstemperatur korrespondiert.

Mit dem Integrator 5 wird die Wechselspannung in eine Gleichspannung umgewandelt, die umgekehrt proportional zur gemessenen Arbeitstemperatur ist (siehe Fig. 2 lit. f). Diese Gleichspannung wird im zweiten Komparator 6 verglichen mit der vom Taktgenerator 7 und dem nachgeschalteten Differenzierglied 8 erzeugten Sägezahnspannung lit. b (Fig. 2). Im Ergebnis werden die in Fig. 2 unter lit. g dargestellten Steuerimpulse am Ausgang des zweiten Komparators 6 ausgegeben. Es handelt sich bei den Steuerimpulsen um Rechteckimpulse.

### Bezugszeichenliste

- 1: Thermoelement
- 2: erster Komparator
- 3: Wechselspannungsgenerator
- 4: Pegelregler
- 5: Integrator
- 6: zweiter Komparator
- 7: Taktgenerator
- 8: Differenzierglied
- 9: Schaltgerät

## Patentansprüche

1. Verfahren zur Erzeugung von Wasserdampf für die Wäschepflege mit folgenden Schritten:
a) Erzeugen eines Messsignals (d), welches zu einer in einem Verdampfer herrschenden Arbeitstemperatur korrespondiert,
b) Erzeugen einer Abfolge von Steuerimpulsen (g) unter Verwendung des Messsignals (d), wobei eine Impulsbreite der Steuerimpulse (g) zur Arbeitstemperatur korrespondiert, und
c) Ansteuern einer Wasserzuführvorrichtung (9) mittels der Steuerimpulse (g), so dass dem Verdampfer mit zunehmender Arbeitstemperatur eine zunehmende Menge an Wasser pro Zeiteinheit zugeführt wird.

2. Verfahren nach Anspruch 1, wobei die Steuerimpulse (g) mit konstanter Frequenz erzeugt werden.

3. Verfahren nach einem der vorhergehenden Ansprüche, wobei Steuerimpulse (g) nur oberhalb einer vorgegebenen Arbeitstemperatur erzeugt werden.

4. Verfahren nach einem der vorhergehenden Ansprüche, wobei das Messsignal (d) unter Verwendung eines temperaturabhängigen Widerstands oder eines Thermoelements erzeugt wird.

5. Anspruch nach einem der vorhergehenden Ansprüche, wobei als Messsignal eine mit zunehmender.Arbeitstemperatur zunehmende Gleichspannung erzeugt wird.

6. Verfahren nach einem der vorhergehenden Ansprüche, wobei zum Zuführen des Wassers zum Verdampfer ein elektromagnetisches Ventil (g) geöffnet oder eine Pumpe angesteuert wird.

7. Verfahren nach einem der vorhergehenden Ansprüche, wobei zur Erzeugung der Steuerimpulse (g) folgende Schritte durchgeführt werden:
aa1) Erfassen des Messsignals (d) und einer ersten vorgegebenen Impulsfolge (c) mittels eines ersten Komparators,
aa2) Umwandeln der erfassten Signale in eine Wechselspannung (e) mit einem zur Arbeitstemperatur korrespondierenden Taktverhältnis,
bb) Umwandeln der Wechselspannung (e) mittels eines Integrators (5) in eine zweite Gleichspannung (f), deren Größe umgekehrt proportional zur gemessenen Arbeitstemperatur ist,
cc1) Erfassen der zweiten Gleichspannung (f) und einer zweiten Impulsfolge (b) mittels eines zweiten Komparators (6) und
cc2) Umwandeln der erfassten Signale in die Steuerimpulse (g).

8. Verfahren nach einem der vorhergehenden Ansprüche, wobei das Verhältnis der Frequenzen der ersten (c) und der zweiten Impulsfolge (b) etwa 20:1 ist.

9. Verfahren nach einem der vorhergehenden Ansprüche, wobei die Frequenz der ersten Impulsfolge (c) 10 Hz ist.

10. Verfahren nach einem der vorhergehenden Ansprüche, wobei die erste (c) und die zweite Impulsfolge (b) aus Sägezahnimpulsen gebildet sind.

11. Verfahren nach einem der vorhergehenden Ansprüche, wobei die Abfolge der Steuerimpulse (g) aus Rechteckimpulsen gebildet ist.

12. Vorrichtung zur Erzeugung von Wasserdampf für die Wäschepflege mit
einem Verdampfer und einer damit verbundenen Wasserzuführvorrichtung (9),
einer Einrichtung (1) zum Erzeugen eines Messsignals (d), welches zu einer im Verdampfer herrschenden Arbeitstemperatur korrespondiert,
einer Einrichtung zum Erzeugen einer Abfolge von Steuerimpulsen (g) mit einer zur Arbeitstemperatur korrespondierenden Impulsbreite,
einer Einrichtung zum Ansteuern der Wasserzuführvorrichtung (9) mittels der Steuerimpulse (g), so dass dem Verdampfer mit zunehmende Arbeitstemperatur eine zunehmende Menge an Wasser pro Zeiteinheit zugeführt wird.

13. Vorrichtung nach Anspruch 12, wobei die Einrichtung zum Erzeugen eines Messsignals (d) einen temperaturabhängigen Widerstand oder eine Thermoelement aufweist.

14. Vorrichtung nach Anspruch 12 oder 13, wobei die Einrichtung zur Erzeugung der Steuerimpulse (g) eine speicherprogrammierbare Steuerschaltung umfasst.

15. Vorrichtung nach einem der Ansprüche 12 bis 14, wobei die speicherprogrammierte Steuerschaltung so programmiert ist, dass als Steuerimpulse (g) Rechteckimpulse erzeugt werden, deren Impulsbreite zur Arbeitstemperatur korrespondiert.

16. Vorrichtung nach einem der Ansprüche 12 bis 15, wobei die speicherprogrammierte Steuerschaltung so programmiert ist, dass als Steuerimpulse (g) mit konstanter Frequenz erzeugt werden.

17. Vorrichtung nach einem der Ansprüche 12 bis 16, wobei die Steuerschaltung eine Einrichtung zum Einstellen eines für die Erzeugung von Steuerimpulsen (g) zu berücksichtigenden Arbeitstemperaturbereichs aufweist.

18. Vorrichtung nach einem der Ansprüche 12 bis 17, wobei die Wasserzuführvorrichtung (9) ein elektromagnetisches Ventil oder eine elektrische Wasserpumpe aufweist.

19. Vorrichtung nach einem der Ansprüche 12 bis 18, wobei der Verdampfer, die Wasserzuführvorrichtung (9) und die speicher-programmierte Steuerschaltung im Gehäuse eines Haushaltswäschetrockners aufgenommen sind.

20. Vorrichtung nach einem der Ansprüche 12 bis 19, wobei eine, vorzugsweise als Steigleitung ausgebildete, Dampfversorgungsleitung vom Verdampfer zu einem von einer rotierbaren Wäschetrommel umgebenen Wäschebehandlungsraum vorgesehen ist.

## Claims

1. Process for generating steam for laundry care having the following steps:
a) generating a measurement signal (d) which corresponds to an operating temperature prevailing in a vaporiser,
b) generating a sequence of control pulses (g) using the measurement signal (d), wherein a pulse width of the control pulses (g) corresponds to the operating temperature, and
c) activating a water-supply device (9) by means of the control pulses (g), so that an increasing quantity of water per unit of time is supplied to the vaporiser with increasing operating temperature.

2. Process according to claim 1, wherein the control pulses (g) are generated with constant frequency.

3. Process according to one of the preceding claims, wherein control pulses (g) are generated only above a preset operating temperature.

4. Process according to one of the preceding claims, wherein the measurement signal (d) is generated using a temperature-dependent resistor or a thermocouple.

5. Claim according to one of the preceding claims, wherein a direct voltage increasing with increasing operating temperature is generated as the measurement signal.

6. Process according to one of the preceding claims, wherein an electromagnetic valve (g) is opened or a pump is activated to supply the water to the vaporiser.

7. Process according to one of the preceding claims, wherein the following steps are carried out to generate the control pulses (g):
aa1) recording the measurement signal (d) and a first preset pulse sequence (c) by means of a first comparator,
aa2) converting the recorded signals into an alternating voltage (e) with a clock ratio corresponding to the operating temperature,
bb) converting the alternating voltage (e) by means of an integrator (5) into a second direct voltage (f), the size of which is inversely proportional to the measured operating temperature,
cc1) recording the second direct voltage (f) and a second pulse sequence (b) by means of a second comparator (6) and
cc2) converting the recorded signals into the control pulses (g).

8. Process according to one of the preceding claims, wherein the ratio of the frequencies of the first (c) and of the second pulse sequence (b) is about 20:1.

9. Process according to one of the preceding claims, wherein the frequency of the first pulse sequence (c) is 10 Hz.

10. Process according to one of the preceding claims, wherein the first (c) and the second pulse sequence (b) are formed from saw-tooth pulses.

11. Process according to one of the preceding claims, wherein the sequence of control pulses (g) is formed from rectangular pulses.

12. Device for generating steam for laundry care having
a vaporiser and a water-supply device (9) connected thereto,
a device (1) for generating a measurment signal (d), which corresponds to an operating temperature prevailing in the vaporiser,
a device for generating a sequence of control pulses (g) having a pulse width corresponding to the operating temperature,
a device for activating the water-supply device (9) by means of the control pulses (g), so that an increasing quantity of water per unit of time is supplied to the vaporiser with increasing operating temperature.

13. Device according to claim 12, wherein the device for generating a measurement signal (d) has a temperature-dependent resistor or a thermocouple.

14. Device according to claim 12 or 13, wherein the device for generating the control pulses (g) comprises a stored-programmable control circuit.

15. Device according to one of claims 12 to 14, wherein the stored-program control circuit is programmed so that rectangular pulses are generated as control pulses (g), the pulse width of which corresponds to the operating temperature.

16. Device according to one of claims 12 to 15, wherein the stored-program control circuit is programmed so that control pulses (g) with constant frequency generated.

17. Device according to one of claims 12 to 16, wherein the control circuit has a device for setting an operating temperature range to be taken into account for the generation of control pulses (g).

18. Device according to one of claims 12 to 17, wherein the water-supply device (9) has an electromagnetic valve or an electric water pump.

19. Device according to one of claims 12 to 18, wherein the vaporiser, the water-supply device (9) and the stored-program control circuit are accommodated in the housing of a household laundry drier.

20. Device according to one of claims 12 to 19, wherein a steam-supply pipe preferably designed as a rising pipe, is provided from the vaporiser to a laundry treatment chamber surrounded by a rotatable laundry drum.

## Revendications

1. Procédé de production de vapeur d'eau pour le traitement du linge comprenant les étapes consistant à:
a) produire un signal de mesure (d), qui correspond à une température de travail régnant dans un évaporateur,
b) produire une suite d'impulsions de commande (g) en utilisant le signal de mesure (d), où une largeur des impulsions de commande (g) correspond à la température de travail, et
c) commander un dispositif d'amenée d'eau (9) au moyen des impulsions de commande (g) de façon qu'il soit amenée à l'évaporateur, au fur et à mesure qu'augmente la température de travail, une quantité croissante en eau par unité de temps.

2. Procédé selon la revendication 1, où les impulsions de commande (g) sont produites à une fréquence constante.

3. Procédé selon l'une des revendications précédentes, où des impulsions de commande (g) sont produites seulement au-dessus d'une température de travail prédéfinie.

4. Procédé selon l'une des revendications précédentes, où le signal de mesure (d) est produit en utilisant une résistance dépendant de la température ou un thermo-élément.

5. Procédé selon l'une des revendications précédentes, où est produit, comme signal de mesure, une tension continue augmentant au fur et à mesure que la température de travail augmente.

6. Procédé selon l'une des revendications précédentes, où pour l'amenée de l'eau à l'évaporateur, une soupape électromagnétique (g) est ouverte ou bien une pompe est commandée.

7. Procédé selon l'une des revendications précédentes, où pour la production des impulsions de commande (g), les étapes suivantes sont exécutées:
aa1) détection du signal de mesure (d) et d'une première suite d'impulsions prédéfinie (c) au moyen d'un premier comparateur,
aa2) transformer les signaux détectés en une tension alternative (e) avec un rapport de cadence correspondant à la température de travail,
bb) transformer la tension alternative (e) au moyen d'un intégrateur (5) en une deuxième tension continue (f), dont la grandeur est inversement proportionnelle à la température de travail mesurée,
cc1) détecter la deuxième tension continue (f) et une deuxième suite d'impulsions (b) au moyen d'un deuxième comparateur (6) et
cc2) transformer les signaux détectés en impulsions de commande (g).

8. Procédé selon l'une des revendications précédentes, où le rapport des fréquences de la première (c) et deuxième suite d'impulsions (b) est d'environ 20:1.

9. Procédé selon l'une des revendications précédentes, où la fréquence de la première suite d'impulsions (c) est de 10 Hz.

10. Procédé selon l'une des revendications précédentes, où la première (c) et deuxième suite d'impulsions (b) sont formées par des impulsions en dents de scie.

11. Procédé selon l'une des revendications précédentes, où la suite des impulsions de commande (g) est formée par des impulsions carrées.

12. Dispositif de production de vapeur d'eau pour le traitement du linge avec
un évaporateur et un dispositif d'amenée d'eau (9) relié à celui-ci,
une installation (1) pour produire un signal de mesure (d) qui correspond à une température de travail régnant dans l'évaporateur,
une installation pour produire une suite d'impulsions de commande (g) d'une largeur d'impulsion correspondant à la température de travail,
une installation pour commander le dispositif d'amenée d'eau (9) au moyen des impulsions de commande (g) de façon qu'il soit amenée à l'évaporateur, au fur et à mesure que la température de travail augmente, une quantité croissante en eau par unité de temps.

13. Dispositif selon la revendication 12, où l'installation pour produire un signal de mesure (d) présente une résistance dépendant de la température ou un thermo-élément.

14. Dispositif selon la revendication 12 ou 13, où l'installation pour produire les impulsions de commande (g) comprend un montage de commande à mémoire programmable.

15. Dispositif selon l'une des revendications 12 à 14, où le montage de commande à mémoire programmable est programmé de telle sorte que, comme impulsions de commande (g), des impulsions carrées sont produites dont la largeur d'impulsion correspond à la température de travail.

16. Dispositif selon l'une des revendications 12 à 15, où le montage de commande à mémoire programmable est programmé de telle sorte que les impulsions de commande (g) sont produites à une fréquence constante.

17. Dispositif selon l'une des revendications 12 à 16, où le montage de commande présente une installation pour le réglage d'une plage de températures de travail à considérer pour la production d'impulsions de commande (g).

18. Dispositif selon l'une des revendications 12 à 17, où le dispositif d'amenée d'eau (9) présente une soupape électromagnétique ou une pompe à eau électrique.

19. Dispositif selon l'une des revendications 12 à 18, où l'évaporateur, le dispositif d'amenée d'eau (9) et le montage de commande à mémoire programmée sont reçus dans la carrosserie d'un sèche-linge domestique.

20. Dispositif selon l'une des revendications 12 à 19, où une conduite d'alimentation en vapeur, réalisée de préférence comme conduite montante, est prévue de l'évaporateur à une enceinte de traitement de linge entourant le tambour de lavage tournant.
